# DEMANDE DE BREVET EUROPEEN

(11) **EP 1 649 787 A1**
(43) Date de publication de la demande: **26.04.2006**
(21) Numéro de dépôt: 05292111.1
(22) Date de dépôt: 11.10.2005
(51) Int. Cl.: A47G 1/06

(54) **Dispositif de présentation comprenant un film plastique déformable**

(30) Priorité: 19.10.2004 FR 0411109; 15.06.2005 FR 0506043; 28.09.2005 US 236531
(71) Demandeur: COSFIBEL, 1050 Bruxelles (BE)
(72) Inventeur: Parrington, Nicolas, 1180 Bruxelles (BE)
(74) Mandataire: Portal, Gérard

(57) **Abrégé**

La présente invention concerne un dispositif de présentation sous une surface rigide transparente d'un objet en trois dimensions.

La présente invention concerne plus particulièrement l'utilisation d'un film plastique déformable pour la présentation sous une surface transparente rigide, telle qu'un verre, d'un objet en trois dimensions.

La présente invention permet très avantageusement de présenter des objets en trois dimensions sans difficulté de mise en place du panneau de fond ni risque d'endommagement des éléments de l'encadrement ou de l'objet à présenter.

## Description

L'invention concerne un dispositif de présentation sous une surface rigide transparente, comprenant un film plastique déformable.

L'invention concerne notamment un dispositif comprenant un film plastique déformable formant panneau de fond pour présentation sous une surface transparente rigide, telle que l'encadrement sous-verre.

L'invention concerne également un couvercle de boîte.

### ETAT DE L'ART

Dans le domaine de l'encadrement sous surface transparente rigide, telle que le sous-verre, il est connu de l'homme du métier de maintenir un objet sensiblement plat, tel que par exemple une photo ou un poster, par pression entre un panneau de fond et une surface transparente telle qu'un verre.

Dans ce type de présentation, le panneau de fond est généralement une surface plane constituée d'une matière rigide, telle qu'un carton ou une matière équivalente, pour assurer une pression sur l'objet à présenter afin de maintenir l'objet contre le verre. Si cette pression n'est pas suffisante, l'objet à présenter glisse. Dans le domaine de l'encadrement sous verre il est important que l'objet à présenter soit maintenu à l'endroit souhaité pour obtenir l'effet visuel attendu.

L'emplacement de l'objet à présenter est généralement centré sur la surface transparente. Cet emplacement peut être différent lorsqu'il y a plusieurs objets à présenter.

Malheureusement le type d'encadrement sous verre de l'art antérieur ne permet pas de présenter des objets autres que sensiblement plat tel qu'une photo, un poster, une lithographie, un dessin, etc..

Toute personne souhaitant présenter un objet qui n'est pas sensiblement plat n'aurait pas l'idée de présenter cet objet sous verre. Une telle présentation n'aurait aucun sens au regard des dispositifs de l'art antérieur puisque la personne présentant l'objet a :
- le risque d'endommager, voire casser la surface transparente qui est généralement le verre ;
- le risque d'endommager, voire casser le panneau de fond ;
- le risque d'endommager l'objet à présenter, surtout si celui-ci est fragile.

D'autre part la personne souhaitant présenter cet objet aura toutes les difficultés pour ajuster les moyens de maintien solidarisant le panneau de fond à la surface transparente. ces moyens de maintien de par leur fonction ne permettent pas d'être disposés facilement lorsque l'objet à présenter n'est pas sensiblement plat en particulier puisque le carton gondole.

On pourrait présenter un objet qui n'est pas sensiblement plat en espaçant le panneau de fond rigide de la surface transparente rigide et en solidarisant, par exemple par collage ou adhésion, l'objet à présenter sur le panneau de fond rigide. Cependant cette solution n'est pas satisfaisante car elle endommagerait l'objet à présenter, et ne permettrait pas la réutilisation de l'objet après la présentation.

### BUTS DE L'INVENTION

L'invention a pour but principal de résoudre le nouveau problème technique consistant en la fourniture d'un dispositif formant panneau de fond de cadre pour encadrer un objet qui n'est pas sensiblement plat sous une surface transparente rigide telle qu'un verre.

Dans ce but, l'invention permet notamment pour la personne souhaitant encadrer l'objet qui n'est pas sensiblement plat de positionner sans difficulté les moyens de maintien tel que les pinces métalliques pour assurer la solidarisation du panneau de fond à la surface transparente rigide telle qu'un verre.

L'invention a également pour but de fournir un panneau de fond qui n'est pas susceptible d'être endommagé, voire cassé, ni d'endommager, voire casser la surface transparente qui est généralement le verre, lors de l'encadrement de l'objet qui n'est pas sensiblement plat. L'invention a pour but également de ne pas endommager l'objet à présenter et de ne laisser aucune trace sur cet objet après démontage de l'encadrement.

L'invention a également pour but d'utiliser des produits directement disponibles dans le commerce. Ceci notamment de manière à réduire les coûts de production.

L'invention a également pour but de résoudre le problème technique consistant en la fourniture d'un dispositif utilisable comme fond d'un cadre pour encadrer sous verre un objet ayant une longueur ou largeur comprise entre 0,5 et 200 cm qui n'est pas sensiblement plat.

L'invention a enfin pour but de résoudre le nouveau problème technique consistant en la fourniture d'un dispositif utilisable pour la présentation d'un objet qui n'est pas sensiblement plat au sein d'un couvercle de boîte comportant une surface rigide transparente, notamment de manière simple, tout en assurant une présentation et un maintien sûrs et fiables.

### DESCRIPTION DE L'INVENTION

Selon la présente invention, «un objet qui n'est pas sensiblement plat» est défini comme un objet dont l'épaisseur est de préférence supérieure à 1mm, encore de préférence supérieure à 1cm.

Selon la présente invention, il est entendu par «encadrement sous verre» ou «présentation sous verre», tout encadrement permettant par transparence de présenter un objet, notamment un produit industriel. Ces encadrements ne sont pas limités particulièrement aux verres, tels que les verres minéraux ou organiques, mais vise toute surface transparente, voire translucide, connue de l'homme du métier pour l'encadrement. Ces surfaces comprennent également les surfaces colorées transparentes ou translucides. On utilise généralement un verre ou un plexiglas®, sachant que ce qui est important est d'avoir une rigidité suffisante pour que la surface transparente ne se déforme sensiblement pas sous la pression exercée par l'objet à présenter maintenu en place par le film plastique déformable. La présente invention a permis de résoudre le nouveau problème technique énoncé ci-dessus ainsi que les différents problèmes techniques présentés également ci-dessus.

Le film plastique déformable selon la présente invention englobe les films étirables et les films extensibles.

Selon un premier aspect, la présente invention concerne l'utilisation d'un film plastique déformable pour former un élément d'un panneau de fond pour présentation sous verre.

Avantageusement, le film plastique déformable est un film de polyuréthane, de polyéthylène (polyéthylène basse densité), de polypropylène, de polybutylène, ou un film étirable, tel qu'un film étirable pour la palettisation, de préférence ce film est un film de polyuréthane.

Avantageusement, le film plastique déformable a une épaisseur comprise entre 100 et 1000 µm, de préférence entre 100 et 400µm pour optimiser la transparence du film plastique déformable.

Selon un deuxième aspect, la présente invention concerne un procédé de fabrication de panneau de fond pour cadre comprenant les étapes suivantes :
- réaliser au moins un évidement d'un panneau de fond rigide pour cadre, tel qu'un panneau de fond pour cadre en carton aggloméré, en carton gris, en carton bois, en médium density, en carton plume ondulé, en carton plume (carton plume en polystyrène expansé), en contreplaqué, ou en contrecollé;
- solidariser un film plastique déformable tel que défini précédemment, sur le panneau de fond rigide de manière à combler l'évidement.

Le film plastique déformable est avantageusement solidarisé grâce à l'utilisation d'un moyen de solidarisation, tel qu'une colle ou une surface adhésive double face.

Selon la présente invention, le panneau de fond rigide est défini comme rigide en comparaison par rapport au film plastique déformable. Le panneau de fond rigide pour cadre correspond au panneau de fond selon l'art antérieur, généralement formé de carton comme ceux décrits plus haut. De préférence le panneau de fond est constitué d'un carton assez épais (2 à 4mm), voire très épais (4 à 5mm) et assez rigide pour servir de support d'accrochage à l'ensemble une fois monté et pour que ce fond permette le positionnement de moyens de maintien. Les moyens de maintien permettent d'exercer une pression entre le panneau de fond et la surface transparente rigide pour les maintenir solidaires. Les moyens de maintien sont les moyens de maintien connus de l'homme de l'art qui sont généralement métalliques, tels que les pinces, les coins plastiques ou métalliques, une reliure rigide, ou une réglette dans laquelle on vient glisser la surface transparente rigide et le panneau de fond selon la présente invention. La surface de contact entre la surface transparente rigide et le panneau de fond rigide évidé doit être de préférence d'au moins 5mm pour permettre la mise en place des moyens de maintien.

L'utilisation d'un panneau de fond rigide comme support du film plastique déformable permet de ne pas endommager le film plastique déformable et de solidariser le panneau de fond selon la présente invention à la surface transparente en utilisant les méthodes de solidarisation connues de l'art antérieur.

Le panneau de fond selon la présente invention est maintenu solidairement à la surface transparente, qui est généralement un verre, par un moyen de maintien, qui est souvent une pluralité de pièces métalliques disposées le long de la périphérie extérieure du panneau de fond en nombre suffisant pour exercer une pression maintenant l'objet à présenter entre le panneau de fond et la surface transparente (verre).

Ces moyens de maintien sont positionnés selon les méthodes connues de l'art antérieur, c'est-à-dire par exemple en espaçant chaque moyen de fixation d'environ 15cm, de manière à assurer une pression relativement uniforme lorsque le panneau de fond est appliqué sur le verre.

Avantageusement, selon le procédé de la présente invention, l'application du film plastique déformable sur le panneau de fond rigide évidé est effectuée à l'aide d'un moyen de solidarisation, telle qu'une colle, ou une surface adhésive double face.

Selon une variante de la présente invention, le film plastique déformable a les mêmes dimensions que les dimensions du panneau de fond rigide comprenant un évidement.

Selon une autre variante de la présente invention, le film plastique déformable a des dimensions inférieures aux dimensions du panneau de fond rigide comprenant un évidement, mais supérieure aux dimensions de l'évidement lui-même.

L'évidement réalisé sur le panneau de fond rigide est généralement sensiblement carré ou sensiblement rectangulaire. Il peut être cependant d'une forme différente. Le panneau de fond rigide évidé a une dimension D (figure 9) généralement comprise entre 2 et 10cm.

Les dimensions du panneau de fond sont fonctions de l'objet à présenter: plus un objet a de grandes dimensions plus il sera préférable d'avoir un panneau de fond ayant également de grandes dimensions, et inversement.

Selon une variante de la présente invention, le panneau de fond de cadre rigide peut comprendre plusieurs évidements. Dans ce cas le dispositif formant panneau de fond de cadre selon la présente invention peut comprendre un seul film déformable pour combler l'ensemble des évidements mais peut aussi comprendre plusieurs films plastiques déformables, chacun permettant de combler au moins un évidement.

Selon un troisième aspect, présente invention concerne un dispositif formant panneau de fond de cadre (8) pour encadrement sous verre, caractérisé en ce qu'il comprend un film plastique déformable (1) maintenu par un moyen de solidarisation (3) sur un panneau de fond de cadre rigide comprenant un évidement (2), tel que le carton aggloméré, le carton gris, le carton bois, le médium density, le carton plume ondulé, le carton plume en polystyrène expansé, le contreplaqué, le contrecollé, le film plastique déformable (1) étant disposé de manière à combler l'évidement.

Avantageusement, le film plastique déformable (1) a une épaisseur comprise entre 100 et 1000 µm, de préférence entre 100 et 400 µm, une longueur comprise entre 1 et 200cm, et une largeur comprise entre 1 et 200cm.

Selon une variante, le film plastique déformable est transparent ou translucide.

Selon une autre variante, le film plastique déformable est coloré. Ces variantes pouvant être combinées.

L'épaisseur de l'objet à présenter est limitée par la limite de déformation du film plastique déformable. Il faudra adapter la longueur et la largeur du film plastique déformable en fonction du volume de l'objet à présenter, notamment en fonction de l'épaisseur de l'objet. L'épaisseur du film tient compte également de la présence d'angles vifs sur l'objet à présenter de manière à ce que le film ne soit pas endommagé, voire déchiré.

Le film plastique déformable selon la présente invention peut se déformer dans une certaine mesure sans subir d'endommagement, c'est-à-dire que le film plastique revient à sa position initiale après déformation. Au-delà d'une certaine déformation, c'est-à-dire lorsque l'épaisseur de l'objet à présenter est relativement importante, le film plastique après déformation revient à sa position initiale mais garde une légère trace de la déformation. Dans ce dernier cas, il est possible de réutiliser le panneau de fond de cadre selon la présente invention, mais l'utilisateur peut décider de ne pas le réutiliser pour une raison esthétique.

La présente invention concerne selon un quatrième aspect un dispositif comprenant un film de polyuréthane d'épaisseur comprise entre 100 et 400 µm, le film étant solidarisé à un panneau de fond rigide, comme le carton, de préférence le carton aggloméré, comprenant un évidement permettant de présenter au moins un produit industriel, tel qu'un flacon de parfum, des lunettes, un livre, un portefeuille, le film et le panneau de fond étant solidarisés par un moyen de solidarisation, tel que la colle ou une surface adhésive double face, de manière à ce que le film recouvre l'évidement.

Le dispositif selon la présente invention concerne notamment un panneau de fond pour encadrement sous verre permettant de présenter un objet qui n'est pas sensiblement plat. Ces objets sont de tous types et peuvent être par exemple des flacons comme les flacons de parfum, des lunettes, des portefeuilles, des stylos, des livres, des téléphones mobiles, des produits de luxe etc. Le dispositif selon la présente invention permet de présenter un ou plusieurs objets. Les dimensions du dispositif selon la présente invention ne sont pas limitées et peuvent varier en fonction de l'objet à présenter.

Avantageusement, le dispositif selon la présente invention formant panneau de fond de cadre est utilisé pour une présentation sous verre d'un objet, comme un produit industriel, qui n'est pas sensiblement plat.

Avantageusement, le dispositif selon la présente invention permet de bénéficier des avantages connus de l'encadrement sous verre pour présenter des objets qui ne sont pas sensiblement plats. Ces avantages sont notamment la protection de l'objet présenté, la limitation des reflets (notamment en utilisant des verres antireflets).

C'est ainsi que la présente invention concerne selon un cinquième aspect un dispositif d'encadrement sous verre comprenant un panneau de fond tel que défini précédemment.

La présente invention concerne selon un sixième aspect un dispositif d'encadrement sous verre comprenant un produit industriel maintenu en place par pression entre une surface transparente ou translucide, tel qu'un verre, et un dispositif formant panneau de fond pour cadre tel que défini précédemment.

Le dispositif d'encadrement sous verre selon les différents aspects de la présente invention peut comprendre ou non un cadre.

La technique de l'encadrement sous verre consiste à disposer un document sur un panneau de fond et à le protéger par une vitre (surface transparente), avec ou sans passe-partout. Cette technique permet dans le cadre de la présente invention de disposer un objet qui n'est pas sensiblement plat.

Le passe-partout est une fenêtre ménagée dans l'encadrement pour mettre en valeur l'objet à présenter. Il peut être réalisé en papier à dessin, en bristol ou en carton plus ou moins épais, voire en carton très épais (4 à 5 mm).

L'assemblage du panneau de fond, du passe-partout, de l'objet à présenter, et de la vitre peut se faire de différentes façons connus de l'homme du métier en utilisant des moyens de maintien tels que :
- les pinces qui sont le moyen le plus rapide et le plus efficace pour monter un sous-verre. Ces pinces peuvent être posées avec une clé, ou être ajusté au carton dans une petite encoche (pinces suisses) ;
- les coins en plastique ou métalliques;
- les bandes adhésives.

Selon un autre aspect la présente invention concerne un couvercle de boîte comprenant une surface transparente rigide, telle qu'un verre, d'une part et un élément comprenant le film plastique déformable selon la présente invention, d'autre part. Cela permet avantageusement la présentation d'un objet qui n'est pas sensiblement plat dans le couvercle d'une boîte, en réalisant ainsi une présentation tout à fait originale.

Ainsi, l'invention concerne un dispositif formant couvercle de boîte pour la présentation d'un objet qui n'est pas sensiblement plat, ledit dispositif formant couvercle de boîte comprenant :
d'une part, un couvercle de boîte transparent comprenant une surface transparente rigide, telle qu'un verre, solidarisée à un couvercle de boîte et,
d'autre part, un fond de couvercle comprenant un film plastique déformable tel que défini précédemment, solidarisé à un support de fond, pour présenter un objet qui n'est pas sensiblement plat au sein dudit dispositif formant couvercle de boîte transparent, ledit objet pouvant être disposé entre la surface rigide transparente et le film plastique déformable.

Avantageusement , le couvercle de boîte transparent comprend au moins un moyen de maintien, ledit moyen de maintien assurant en coopération avec au moins un rabat latéral du fond de couvercle le maintien du fond de couvercle solidairement avec le couvercle de boîte transparent, notamment pour qu'un objet présenté ne se déplace sensiblement pas entre la surface transparente rigide et le film plastique déformable.

L'invention concerne encore un fond de couvercle de boîte comprenant un support de fond comprenant au moins un évidement, ledit fond de couvercle de boîte comprenant également un film plastique déformable tel que défini précédemment, solidarisé à un support de fond, ledit support de fond comprenant également au moins deux rabats latéraux destinés à maintenir le fond de couvercle de boîte solidairement avec un couvercle de boîte transparent comprenant une surface rigide transparente pour présenter un objet qui n'est pas sensiblement plat au sein dudit dispositif formant couvercle de boîte.

Avantageusement, le fond de couvercle de boîte comprend au moins deux rabats latéraux disposés sur deux côtés opposés du fond de couvercle.

La forme du fond de couvercle est adaptée à la forme du couvercle de boîte transparent. Selon une variante, le couvercle de boîte transparent est de forme polygonale. Selon une autre variante, le couvercle est de forme ronde ou ovale.

Avantageusement, le support de fond est de forme polygonale, comme par exemple de forme carrée, de forme rectangulaire, de forme hexagonale, ou de forme octogonale. Avantageusement, le support de fond est de forme ronde ou ovale.

Le couvercle de boite, par exemple en carton, comprend un évidement. Une surface transparente rigide d'une surface supérieure à la surface de l'évidement est solidarisée audit couvercle de boîte.

Avantageusement, le film plastique déformable, tel que défini précédemment, est solidarisé au support de fond, par exemple cartonné, évidé d'au moins la dimension d'un objet à présenter, ledit film plastique déformable recouvrant au moins la surface évidée, et ledit support de fond comprenant également au moins deux rabats latéraux. Les rabats latéraux permettent en coopération avec un moyen de maintien disposé sur le couvercle de boîte transparent précité de maintenir solidairement le couvercle de boîte transparent et le fond de couvercle ; ainsi l'objet présenté ne se déplace sensiblement pas entre la surface transparente rigide et le film plastique déformable, lorsqu'il est disposé entre les deux, et le support de fond est maintenu solidairement au couvercle transparent.

Sur les figures :
- La figure 1 représente une vue de face en perspective éclatée du dispositif d'encadrement selon la présente invention comprenant un passe-partout et un cadre.
- La figure 2 représente une vue arrière en perspective éclatée du dispositif d'encadrement selon la présente invention comprenant un cadre mais sans passe-partout.
- La figure 3 représente une vue arrière en perspective éclatée du dispositif d'encadrement selon la présente invention sans cadre mais avec passe-partout.
- La figure 4 représente une vue arrière en perspective de la manière de disposer l'objet à présenter dans le dispositif d'encadrement selon la présente invention comprenant un passe-partout et un cadre.
- La figure 5 représente une vue de face en perspective de l'objet encadré dans le dispositif selon la présente invention comprenant un passe-partout et un cadre.
- La figure 6 représente une vue arrière en perspective de l'objet encadré dans le dispositif selon la présente invention comprenant deux évidements dans le panneau de fond rigide ainsi qu'un passe-partout et un cadre.
- La figure 7 représente une vue de face en perspective de l'objet encadré dans le dispositif selon la présente invention comprenant un passe-partout mais pas de cadre.
- La figure 8 représente une vue arrière en perspective de l'objet encadré dans le dispositif selon la présente invention comprenant un passe-partout mais pas de cadre.
- La figure 9 représente une section en vue schématique de l'objet encadré dans le dispositif selon la présente invention ;
- La figure 10 représente une vue arrière en perspective éclatée d'un mode de réalisation particulier où l'objet est présenté dans un couvercle de boîte transparent,
- La figure 11 représente une vue arrière en perspective du mode de réalisation exposé en figure 10 lorsque le couvercle est assemblé,
- La figure 12 représente une vue avant en perspective du mode de réalisation exposé en figure 10 lorsque le couvercle est assemblé et positionné sur le fond de boîte.

La figure 1 représente le dispositif d'encadrement selon la présente invention comprenant un cadre (7) dans lequel on vient poser une surface transparente (5) qui est généralement une vitre. On vient disposer l'objet (10) sur la vitre à l'endroit souhaité pour la présentation. On applique ensuite le passe-partout (6) sur la vitre. Le passe-partout (6) est optionnel. Le panneau de fond de cadre comprend un film plastique déformable (1) ajusté sur un panneau de fond rigide comprenant un évidement (2).

La figure 1 illustre le procédé de fabrication du dispositif formant panneau de fond de cadre selon la présente invention (8) qui comprend après évidement d'un panneau de fond rigide pour former le panneau de fond rigide comprenant un évidement (2), la solidarisation du film plastique déformable (1) sur le panneau de fond rigide comprenant un évidement (2) à l'aide de moyen de solidarisation (3), tel que une bande adhésive double face ou de la colle, disposé sur la périphérie du panneau de fond rigide (2). Le moyen de solidarisation (3) est illustré sous forme de bandes, cependant toute disposition permettant de maintenir le film plastique déformable (1) au panneau de fond rigide (2) est utilisable.

Le dispositif formant panneau de fond de cadre selon la présente invention (8) est maintenu à la partie avant (9) du dispositif d'encadrement par des moyens de maintien (4) représentée comme étant des broches métalliques.

La figure 2 représente le même dispositif qu'en figure 1 en vue perspective éclatée arrière. Cependant le moyen de solidarisation (23) permettant de solidariser le film plastique déformable (1) au panneau de fond de cadre rigide comprenant un évidement (2) est illustré par des points de colle.

La figure 3 représente une variante de réalisation de la présente invention dans laquelle le dispositif d'encadrement ne comprend pas de cadre. Le dispositif d'encadrement selon la figure 3 comprend :
- une partie avant (39) comprenant une surface transparente (35) et un passe-partout (36) ;
- un panneau de fond de cadre (38) comprenant un film plastique déformable (1), un moyen de solidarisation (33), et un panneau de fond rigide comprenant un évidement (32) ;
- des moyens de maintien (34).

Le panneau de fond rigide comprenant un évidement (32) comprend également un espace ménagé pour recevoir une partie distale de la pince formant moyen de solidarisation (33).

Ce dispositif d'encadrement permet de présenter un objet qui n'est pas sensiblement plat (10). L'objet est illustré selon la figure 3 est un flacon.

La figure 4 représente un objet (10) positionné à l'endroit souhaité qui est ici centré par rapport à la surface transparente (5). Les éléments sont identiques à ceux présenter en figure 1. Un passe-partout (6) a été disposé sur la surface transparente (5) qui est logée dans un cadre (7). On vient appliquer le panneau de fond de cadre selon la présente invention (8) de manière à exercer une pression sur l'objet (10) et à le maintenir en place à l'endroit désiré de la surface transparente (5). Le dispositif formant panneau de fond de cadre (8) comprenant un film plastique déformable (1) adapté sur un panneau de fond de cadre rigide comprenant un évidement (2) est maintenu à la partie avant (9) du dispositif d'encadrement par des moyens de maintien (4) qui peuvent être des coins métalliques connus de l'homme du métier se logeant dans le cadre (7).

La figure 5 représente une vue de face de l'objet (10) maintenu en place à l'endroit désiré au sein du dispositif d'encadrement (50). Les éléments illustrés sont ceux de la figure 1. On peut distinguer sur cette vue de face le cadre (5) la surface transparente (5), le passe-partout (6) ainsi que le film plastique déformable (1) dont la surface déformée par la présence de l'objet (10). Cette déformation est illustrée par les points juxtaposés.

La figure 6 représente une vue arrière de deux objets (10',10") maintenus en place à l'endroit désiré au sein du dispositif d'encadrement (60). On peut distinguer sur cette vue arrière un cadre (67) un panneau de fond rigide comprenant deux évidements (62), un moyen de solidarisation (63), le film plastique déformable (1). Le dispositif formant panneau de fond de cadre est maintenu par des moyens de maintien (64).

La figure 7 représente une vue arrière de l'objet (10) maintenu en place à l'endroit désiré au sein du dispositif d'encadrement (70). Cette représentation ne comprend pas de cadre. Les moyens de maintien (74) sont des pinces assurant une pression entre la surface transparente (75) et le dispositif formant panneau de fond de cadre (78). On peut distinguer le film en plastique déformable (1), et le panneau de fond rigide comprenant un évidement (72).

La figure 8 représente une vue de face de l'objet (10) maintenu en place à l'endroit désiré au sein du dispositif d'encadrement (80). On distingue sur cette représentation la surface transparente (85), les moyens de maintien (84) qui sont par exemple des pinces, un passe-partout (86).

La figure 9 représente une section en vue schématique de l'objet encadré dans le dispositif selon la présente invention. Cette vue permet de visualiser la déformation du film plastique déformable selon la présente invention, par exemple conformément au mode de réalisation de la figure 7. Le film (1) est déformée par l'objet (10) maintenu en application contre la surface transparente rigide (95). Le film plastique déformable (1) est maintenu solidairement au panneau de fond rigide (92). On peut identifier sur cette figure la présence d'un passe-partout (96) qui est optionnel.

La figure 10 représente un couvercle de boîte (100) permettant de présenter un objet qui n'est pas sensiblement plat.

Pour réaliser un couvercle de boîte transparent (109), on peut découper un couvercle de boîte (107) fabriqué de manière classique ayant une paroi frontale (107') et des parois latérales (117) définissant un espace interne (137) permettant d'y loger au moins un objet à présenter tel que l'objet (110). On effectue dans le couvercle de boîte (107) réalisé par exemple en carton, une découpe pour former une fenêtre (127) et définir une surface de solidarisation sur la paroi frontale (107'), pour y solidariser par un moyen de solidarisation (106), tel qu'une surface adhésive double face, une surface transparente rigide (105) destinée à former une partie de la paroi frontale (107') du couvercle de boîte transparent (109). Ledit couvercle de boîte transparent (109) comprend sur au moins deux parois latérales (117), de préférence sur l'ensemble des parois latérales, au moins un moyen de maintien (104) permettant de maintenir solidairement le couvercle de boîte transparent (109) et le fond de couvercle 108.

Le moyen de maintien (104) est constitué par exemple d'un élément de carton ayant une épaisseur sensiblement égale à l'épaisseur des rabats latéraux (118) du fond de couvercle (108). Le moyen de maintien (104) est par exemple solidarisé au couvercle de boîte transparent (109) par collage.

Selon un mode de réalisation particulier, le moyen de maintien (104) fait partie intégrante de la paroi latérale (117) du couvercle de boîte (107) par un prolongement qui est ici rabattu vers l'intérieur de la paroi latérale (117) et maintenu en place par un moyen de solidarisation.

Le fond de couvercle (108) comprend le film plastique déformable (101) décrit précédemment et un moyen de support (102). Le moyen de support (102) comprend un évidement destiné à la présentation de l'objet qui n'est pas sensiblement plat (110). Le moyen de support (102) comprend des rabats latéraux (118) destinés à maintenir solidairement le fond de couvercle (108) et le couvercle de boîte transparent (109) en coopération avec le moyen de maintien (104). Le fond de couvercle (108) comprend un moyen de solidarisation (103), comme par exemple une surface adhésive double face, solidarisant le film plastique déformable 101 au moyen de support (102).

Les rabats latéraux (118) du moyen de support (102) sont réalisés avantageusement par une découpe partielle parallèle aux bords du support (102) selon un axe perpendiculaire audit moyen de support (102), comme par exemple selon des lignes de pliage (112).

Avantageusement, pour positionner un objet au sein du couvercle (100) selon la présentation, l'objet (110) à présenter est disposé sur la partie interne (105') de la surface rigide transparente (105) du couvercle de boîte transparent (109) pour être positionné à l'intérieur du couvercle de boîte transparent (109). Ensuite le fond de couvercle (108) est positionné pour maintenir en place grâce au film plastique déformable (101) l'objet (110) avec une pression suffisante pour que l'objet (110) ne se déplace sensiblement pas entre la surface rigide transparente (105) et le film plastique déformable (101) lorsqu'un mouvement est effectué. Pour positionner le fond de couvercle (108), on peut par exemple positionner un rabat latéral (118) de manière à ce que le rabat latéral (118) soit maintenu entre un moyen de positionnement (104) et la paroi frontale (107') du couvercle de boîte (107). On procède de la même manière pour les autres rabats latéraux (118). De cette manière, le fond de couvercle (108) est maintenu solidairement au couvercle de boîte transparent (109), les rabats latéraux (118) du fond de couvercle (108) étant bloqués entre le moyen de maintien (104), la paroi frontale (107'), et la paroi latérale (117) du couvercle de boîte transparent (109).

Avantageusement, le support de fond de couvercle (102) et le couvercle de boîte (107) sont réalisés en carton.

La figure 11 représente le couvercle de boîte transparent (109) et le fond de couvercle (108) maintenu solidairement par la coopération des moyens de maintien (104) avec les rabats latéraux (118) du fond de couvercle (108). Il est possible de présenter ainsi un objet (110) qui n'est pas sensiblement plat.

La figure 12 représente le couvercle de boîte transparent (109) et le fond de couvercle (108) maintenant solidairement un objet (110) qui n'est pas sensiblement plat. Le couvercle selon la présente invention (100) peut être positionné sur un fond de boîte (150), comme cela est représenté.

D'autres buts, caractéristiques et avantages de l'invention apparaîtront clairement à l'homme de l'art suite à la lecture de la description explicative qui fait référence à des exemples qui sont donnés seulement à titre d'illustration et qui ne sauraient en aucune façon limiter la portée de l'invention.

Les exemples font partie intégrante de la présente invention et toute caractéristique apparaissant nouvelle par rapport à un état de la technique antérieure quelconque à partir de la description prise dans son ensemble, incluant les exemples, fait partie intégrante de l'invention dans sa fonction et dans sa généralité.

Ainsi, chaque exemple a une portée générale.

### Exemple 1 de réalisation : procédé de fabrication du dispositif formant panneau de fond de cadre pour objet en trois dimensions:

un film plastique déformable de polyuréthane ayant une épaisseur comprise entre 100 et 400 µm est découpé de manière à avoir une longueur d'environ 40 cm et une largeur d'environ 30 cm. Ce film est appliqué sur un carton aggloméré ayant une épaisseur d'environ 3 mm, et sensiblement les mêmes dimensions en largeur et en longueur. L'évidement effectué par découpe selon les méthodes connues de l'homme de l'art dans le carton aggloméré à une longueur d'environ 35 cm et une largeur d'environ 25 cm de manière à ne laisser qu'une bande carton agglomérée d'une largeur d'environ 5 cm. Cette surface doit être suffisante pour permettre la fixation de moyens de maintien. Le film plastique déformable est adapté au carton aggloméré par des bandes adhésives double face (moyen de solidarisation) qui ont été préalablement posées sur le carton aggloméré.

Les dimensions du panneau de fond de cadre selon ce mode de réalisation de la présente invention permettent de présenter un objet ayant une épaisseur allant jusqu'à environ 7cm.

### Exemple 2 de réalisation : Dispositif formant couvercle de boîte transparent pour objet en trois dimensions:

Les côtes indiquées sont uniquement illustratives et ne limitent en aucune façon les dimensions du couvercle de boîte.

Il est réalisé un couvercle de boîte transparent dans un couvercle de boîte en carton, ayant une longueur et une largeur d'environ 30 cm permettant de recevoir le fond de couvercle décrit ci-dessus dans sa partie intérieure. Le couvercle de boîte est évidé dans sa paroi frontale pour réaliser un évidement ayant une longueur et une largeur d'environ 25 cm de manière à ne laisser qu'une bande de carton d'une largeur d'environ 5cm, ladite bande de cartons permettant le positionnement de moyens de solidarisation tels qu'une surface adhésive double face pour maintenir une surface rigide transparente telle qu'un verre qui a pour dimensions une longueur et une largeur d'environ 25 cm. On procède ensuite au collage de moyen de maintien sur les parois latérales du couvercle de boîte, lesdits moyens de maintien étant réalisés en carton d'une épaisseur sensiblement égale à celle des rabats latéraux du support de fond de couvercle. De cette manière, il est possible de réaliser un couvercle de boîte transparent.

En parallèle, un film plastique déformable de polyuréthane ayant une épaisseur comprise entre 100 et 400 µm est découpé de manière à avoir une longueur et une largeur d'environ 30 cm. Ce film est appliqué sur un support de fond de couvercle en carton, ayant une épaisseur d'environ 2 mm, et sensiblement les mêmes dimensions en largeur et en longueur que le film plastique déformable pour que l'ensemble soit adapté à se loger au sein du couvercle de boîte transparent. Le carton formant le support de fond de couvercle, ayant de préférence une forme carrée, comprend des angles biseautés formant ainsi un octogone. Il est réalisé des rabats latéraux par découpe partielle du carton formant support de fond de couvercle, notamment selon des lignes de pliage parallèles aux bords du support de fond. Le carton formant support de fond de couvercle comprend un évidement effectué par découpe selon les méthodes connues de l'homme de l'art ayant une longueur et une largeur d'environ 27 cm de manière à ne laisser qu'une bande de carton d'une largeur d'environ 3 cm. Le film plastique déformable est solidarisé au carton par des bandes adhésives double face (moyen de solidarisation) qui ont été préalablement posées sur ledit carton, pour obtenir un fond de couvercle.

Les dimensions du couvercle selon ce mode de réalisation de la présente invention permettent de présenter par exemple un objet ayant une épaisseur allant jusqu'à environ 5 cm.

Ensuite, le fond de couvercle est solidarisé au couvercle de boîte en insérant un premier rabat latéral entre la paroi frontale du couvercle de boîte transparent et la paroi latérale du couvercle de boîte transparent, ledit rabat latéral étant maintenu en position par le moyen de maintien du couvercle de boîte transparent.

On procède de la même manière pour les autres rabats latéraux. On obtient ainsi une solidarisation entre le fond de couvercle et le couvercle de boîte transparent permettant de maintenir un objet, qui n'est pas sensiblement plat, entre la surface rigide transparente et le film plastique déformable lorsque cet objet est présent.

## Revendications

1. Utilisation d'un film plastique déformable pour former un élément de panneau de fond pour présentation sous surface transparente rigide, tel qu'un verre, d'un objet qui n'est pas sensiblement plat, ledit objet ayant de préférence une épaisseur supérieure à 1 cm.

2. Utilisation selon la revendication 1, **caractérisée en ce que** le film plastique déformable est un film de polyuréthane, de polyéthylène (polyéthylène basse densité), de polypropylène, de polybutylène, ou un film étirable, tel qu'un film étirable pour la palettisation, de préférence ce film est un film de polyuréthane.

3. Utilisation selon la revendication 1 ou 2, **caractérisée en ce que** le film plastique déformable a une épaisseur comprise entre 100 et 1000 µm, de préférence entre 100 et 400µm.

4. Procédé de fabrication de fond pour cadre pour présentation sous verre d'un objet qui n'est pas sensiblement plat, ledit objet ayant de préférence une épaisseur supérieure à 1 cm, **caractérisé en ce que** le procédé comprend les étapes suivantes :
- réaliser au moins un évidement d'un panneau de fond rigide pour cadre, tel qu'un panneau de fond pour cadre en carton aggloméré, en carton gris, en carton bois, en médium density, en carton plume ondulé, en carton plume (carton plume en polystyrène expansé), en contreplaqué, ou en contrecollé;
- solidarisation d'un film plastique déformable tel que défini selon l'une des revendications précédentes, sur le panneau de fond rigide de manière à combler l'évidement.

5. Procédé selon la revendication 4, **caractérisé en ce que** la solidarisation du film plastique déformable à un panneau de fond rigide comprenant un évidement est effectuée à l'aide d'un moyen de solidarisation, telle que la colle, ou une surface adhésive double face.

6. Dispositif formant panneau de fond de cadre (8) pour encadrement sous verre d'un objet qui n'est pas sensiblement plat, ledit objet ayant de préférence une épaisseur supérieure à 1 cm, ledit dispositif comprenant un film plastique déformable (1) solidarisé par un moyen de solidarisation (3) à un panneau de fond de cadre rigide comprenant un évidement (2), tel que le carton aggloméré, le carton gris, le carton bois, le médium density, le carton plume ondulé, le carton plume, le contreplaqué, le contrecollé, le film plastique déformable (1) étant disposé de manière à combler l'évidement.

7. Dispositif selon la revendication 6, **caractérisé en ce que** le film plastique déformable (1) a une épaisseur comprise entre 100 et 1000 µm, de préférence entre 100 et 400µm, une longueur comprise entre 1 et 200cm, et une largeur comprise entre 1 et 200cm.

8. Dispositif pour encadrement d'un objet qui n'est pas sensiblement plat, ledit objet ayant de préférence une épaisseur supérieure à 1 cm, ledit dispositif comprenant un film (1) de polyuréthane d'épaisseur comprise entre 100 et 1000 µm, de préférence entre 100 et 400 µm, le film étant solidarisé à un panneau de fond en carton, de préférence en carton aggloméré, comprenant un évidement permettant de présenter au moins un produit industriel, tel qu'un flacon de parfum, des lunettes, un livre, un portefeuille, le film et le panneau de fond étant solidarisés par un moyen de solidarisation (3), tel que la colle ou une surface adhésive double face, de manière à ce que le film recouvre l'évidement.

9. Dispositif d'encadrement sous verre comprenant un dispositif formant panneau de fond selon l'une quelconque des revendications 6 à 8.

10. Dispositif d'encadrement sous verre comprenant un produit industriel qui n'est pas sensiblement plat, ledit objet ayant de préférence une épaisseur supérieure à 1 cm, maintenu en place par pression entre une surface transparente ou translucide, tel qu'un verre, et un dispositif formant panneau de fond selon l'une quelconque des revendications 6 à 8.

11. Dispositif formant couvercle de boîte (100) pour la présentation d'un objet (110) qui n'est pas sensiblement plat, ledit dispositif formant couvercle de boîte (100) comprenant :
d'une part, un couvercle de boîte transparent (109) comprenant une surface transparente rigide (105), telle qu'un verre, solidarisée à un couvercle de boîte (107) et,
d'autre part, un fond de couvercle 108 comprenant un film plastique déformable (101) tel que défini à l'une quelconque des revendications 1 à 3 solidarisé à un support de fond (102), pour présenter un objet qui n'est pas sensiblement plat au sein dudit dispositif formant couvercle de boîte transparent (100).

12. Dispositif (100) selon la revendication 11, **caractérisée en ce que** le couvercle de boîte transparent (109) comprend au moins un moyen de maintien (104), ledit moyen de maintien (104) assurant en coopération avec au moins un rabat latéral (118) du fond de couvercle (108) le maintien du fond de couvercle (108) solidairement avec le couvercle de boîte transparent (109), notamment pour qu'un objet (110) présenté ne se déplace sensiblement pas entre la surface transparente rigide (105) et le film plastique déformable (101).

13. Fond de couvercle de boîte (108) comprenant un support de fond (102) comprenant au moins un évidement, ledit fond de couvercle de boîte (108) comprenant également un film plastique déformable (101) tel que défini selon l'une quelconque des revendications 1 à 3, solidarisé au support de fond (102), ledit support de fond (102) comprenant également au moins deux rabats latéraux destinés à maintenir le fond de couvercle de boîte (108) solidairement avec un couvercle de boîte transparent (109) comprenant une surface rigide transparente (105) pour présenter un objet qui n'est pas sensiblement plat au sein d'un dispositif formant couvercle de boîte (100).

14. Fond de couvercle selon la revendication 13, **caractérisé en ce qu'**il comprend au moins deux rabats latéraux disposés sur deux côtés opposés du fond de couvercle.
